# EUROPÄISCHE PATENTSCHRIFT

(11) **EP 1 284 586 B1**
(45) Veröffentlichungstag und Bekanntmachung des Hinweises auf die Patenterteilung: **15.03.2006**
(21) Anmeldenummer: 02017268.0
(22) Anmeldetag: 01.08.2002
(51) Int. Cl.: H04R 1/34, G10K 11/28, B60R 11/02

(54) **Verfahren und System zur gerichteten Audio-Beschallung**
Method and system for directional sound generation
Procédé et système de sonorisation directionnelle

(30) Priorität: 18.08.2001 DE 10140646
(43) Veröffentlichungstag der Anmeldung: 19.02.2003
(73) Patentinhaber: DaimlerChrysler AG, 70567 Stuttgart (DE)
(72) Erfinder: Kolano, Guido, 73084 Salach (DE); Linhard, Klaus, Dr., 89601 Schelklingen (DE)

(56) Entgegenhaltungen:
- EP-A- 1 061 770
- US-A- 4 823 908
- US-A- 4 884 275
- US-A- 5 598 380
- US-A- 5 889 870
- US-B1- 6 229 899
- PATENT ABSTRACTS OF JAPAN vol. 016, no. 052 (E-1164), 10. Februar 1992 (1992-02-10) & JP 03 252299 A (MATSUSHITA ELECTRIC WORKS LTD), 11. November 1991 (1991-11-11)
- YONEYAMA M ET AL: "THE AUDIO SPOTLIGHT: AN APPLICATION OF NONLINEAR INTERACTION OF SOUND WAVES TO A NEW TYPE OF LOUDSPEAKER DESIGN" JOURNAL OF THE ACOUSTICAL SOCIETY OF AMERICA, AMERICAN INSTITUTE OF PHYSICS. NEW YORK, US, Bd. 73, Nr. 5, Mai 1983 (1983-05), Seiten 1532-1536, XP000762272 ISSN: 0001-4966
- PATENT ABSTRACTS OF JAPAN vol. 1999, no. 04, 30. April 1999 (1999-04-30) -& JP 11 027774 A (MK SEIKO CO LTD), 29. Januar 1999 (1999-01-29)

## Beschreibung

Die Erfindung betrifft Systeme, mit denen akustische Signale (wie z.B. Sprache, Musik) erzeugt werden können. Insbesondere betrifft die Erfindung Systeme, bei denen die akustischen Signale im wesentlichen in eine Richtung gebündelt abgestrahlt werden.

Herkömmliche Systeme, bei denen das Audio-Signal als Luftschwingung direkt über Einzellautsprecher oder auch einem Lautsprecherarray abgestrahlt wird, können nur eine relativ begrenzte Bündelung der Schallabstrahlung erreichen. Bei einem neuen Verfahren wird demgegenüber das Audio-Signal nicht direkt abgegeben, sondern als Veränderung der Amlitude (Amplitudenmodulation, AM) einer Trägerschwingung sehr hoher Frequenz (Ultraschall). Das zugrundeliegende physikalische Phänomen der akustischen Wahrnehmung von Summen- und Differenztönen als Folge nichtlinearer Eigenschaften der Luft wurde bereits von dem Physiker Helmholtz im 19. Jahrhundert erkannt und untersucht. Die Anwendung der physikalischen Prinzipien zum Bau eines Ultraschall/Audio-Lautsprechers werden beschrieben von Yoneyama, Fujimoto, Kawamo und Sasabe in 'The audio spotlight: An application of nonlinear interaction of sound waves to a new type of loudspeaker design', in Journal of the Acustic Society of America, 1983, Seite 1532-1536.

Ein Ultraschall/Audio-Lautprecher erzeugt zunächst ein Trägersignal mit einer Frequenz, die über der oberen Hörgrenze des Menschen liegt, also im Ultraschallbereich. Zur Erzeugung hörbarer Schallschwingungen wird das Trägersignal mit dem zu übertragenden Audio-Signal amplitudenmoduliert. Da das Ultraschall-Trägersignal selbst nicht hörbar ist, kann es mit hohem Schalldruck abgestrahlt werden. Bei diesen hohen Schalldrucken verhält sich die Luft nichtlinear und wirkt daher wie ein Demodulator, der das AM-Signal demoduliert und somit das Audio-Signal als Luftschwingung im hörbaren Bereich wieder erzeugt. Da das hörbare Audio-Signal in dem Medium Luft selbst erst entsteht, nimmt dessen Lautstärke mit dem Abstand vom Sender (Ultraschall-Lautsprecher) zunächst ständig zu und wird dann infolge der Absorption der Luft in größerer Entfernung wieder abnehmen.

Dabei ist die zur Abstrahlungsrichtung seitliche räumliche Ausdehnung bzw. Bündelung des generierten Audio-Signals abhängig von der Bündelung des Ultraschall-Trägersignals (Öffnungswinkel des abgestrahlten Ultrachall-Kegels) und i.a. etwas größer als der Ultraschallbereich. Dies kann insbesondere bei beengten Raumverhältnissen (FahrzeugInnenraum) zu unerwünschten Reflexionen an Gegenständen führen. Auch die akustische Beschränkung auf nur einen spezifischen Hörer (z.B.Wahl individueller Hörprogramme verschiedener Insassen im Fahrzeug) ist wegen der lateralen Verbreiterung des Audio-Signals kaum erreichbar.

Wesentlich ist bei solchen Systemen mit moduliertem Ultraschallsignal, dass ein gewisser Abstand zum Sender erforderlich ist, um hörbare Signale zu erzeugen. Der Abstand kann bei praktischen Systemen bei ca. 20 cm bis ca. 1 m liegen, so dass bei Einsatz unter beengten Raumverhältnissen (z.B. in Fahrzeugen) besondere technische Probleme (Einhaltung des Mindestabstands zwischen Ultraschall-Lautsprecher und Hörer, gute Justierung des Audio-Schalls auf den jeweiligen Hörer usw.) auftreten können.

Aus der Schrift DE 196 28 849 A1 ist ein Richtstrahler bekannt, der mit einem Parabolreflektor versehen ist, um einen Hörer gerichtet und gebündelt zu beschallen. Der Strahler wird hierzu direkt auf den Hörer hin ausgerichtet.

Ein System zur gezielten Beschallung von Teilbereichen innerhalb eines Gesamtbereichs wird in DE 42 30 362 A1 beschrieben. Hierbei werden über eine Gruppe von Lautsprecher mit einem Audiosignal modulierte Ultraschall-Trägersignale auf einen Hörer hin ausgesandt.

Ein weiterer Nachteil besteht in der Notwendigkeit, das Ultraschall-Trägersignal mit hoher Intensität abzustrahlen, da erst bei entsprechend hohem Schalldruck nichtlineare Eigenschaften der Luft auftreten, die für die Demodulation der Audio-Signale erforderlich sind. Bei praktischen Systemen ist zur Erzeugung von Audio-Schall geringer bis mittlerer Lautstärke bereits ein Ultraschallpegel von ca. 130dB(A) erforderlich. Der übliche Pegel für hörbaren Schall (Musik, Sprache) liegt demgegenüber im Bereich von ca. 30 bis 90dB(A). Gesundheitliche Auswirkungen durch sehr hohe Ultraschallpegel auf den Menschen sind noch nicht abschließend erforscht. Gerade bei Einsatz in Fahrzeugen (wo u.U. auch mehrere Ultraschallsender gleichzeitig aktiv sein können um für verschiedene Insassen verschiedene Audio-Signale zu erzeugen) könnten die hohen Ultraschallpegel evtl. zu unerwünschten Nebeneffekten führen.

Aus dem US-Patent US 4,823,908 A1 ist eine Vorrichtung zur gerichteten Beschallung eines Hörers mit akustisch wahrnehmbaren Audioschall bekannt, bei welcher die von einem Ultraschallsender ausgehende Schallwellen durch ein in räumlicher nähe angebrachtes Filtermedium in seiner Energie geschwächt wird. Auf diese Weise wird die Intensität des Ultraschall-Trägersignals vor Erreichen des Hörers stark verringert.

Aus der Druckschrift JP 03252299 (Zusammenfassung) ist eine vergleichbare Beschallungsvorrichtung bekannt, wobei hier alternativ zusätzlich vorgeschlagen wird, das Filtermedium auf einen das Ultraschall-Trägersignal lenkenden Reflektor aufzubringen, welcher sich in räumlicher Nähe zum Ultraschallsender befindet.

Ausgehend von diesem Stand der Technik liegt der vorliegenden Erfindung die Aufgabe zugrunde, eine verbesserte Vorrichtung zur gerichteten Abstrahlung von Audioschall zu finden, welche gute Gestaltungsmöglichkeiten bei der räumlichen Unterbringung schwerer und voluminöser Komponenten des Systems bereitstellt.

Diese Aufgabe wird mit einer Vorrichtung mit den Merkmalen des Patentanspruch 1 gelöst. Weitere Einzelheiten der Erfindung und Vorzüge verschiedener Ausführungsformen ergeben sich aus den Merkmalen der Unteransprüche.

Das erfindungsgemäße Verfahren und die entsprechende Vorrichtung wird im folgenden anhand einer bevorzugten Ausführungsform beschrieben, wobei Bezug genommen wird auf die Abbildungen und darin aufgeführten Bezugsziffern.

Es zeigt:
- Abbildung 1:: Ein übliches System zur gerichteten Audio-Beschallung durch Modulation von Ultraschall mit hohem Pegel.
- Abbildung 2:: Ein Diagramm zur Darstellung der Bündelung der Schallabstrahlung in Abhängigkeit von der Frequenz.
- Abbildung 3:: Ein System nach dem erfindungsgemäßen Verfahren mit einem Reflektor zwischen Schallquelle und Hörer.
- Abbildung 4:: Ein Beispiel für einen Einsatz des erfindungsgemäßen Systems in einem PKW.

Bei der erfindungsgemäßen Vorrichtung wird zunächst mit einem üblichen System ein amplitudenmoduliertes Ultraschall-Signal von einem Utraschallsender abgestrahlt, wobei sich der Ultraschall in Form eines gebündelten Schallkegels ausbreitet. Abbildung 1 zeigt schematisch eine derartige Anordnung. Der Ultraschallsender (1) erzeugt das amplitudenmodulierte Trägersignal, das sich in Form eines gebündelten Ultraschallkegels (2) ausbreitet. Durch den hohen Schalldruck innerhalb des Ultraschallkegels wird der Audio-Schall erzeugt (3), ebenfalls in einem kegelförmigen Bereich. Beide Schall-Kegel erreichen den Hörer (4), der sich in einem Abstand zum Sender befindet, der für die Demodulation des Audiosignals erforderlich ist.

In der Regel ist das Trägersignal stärker gebündelt, d.h. der Ultraschall-Kegel hat, wie in Abbildung 2 dargestellt, einen kleineren Öffnungswinkel gegenüber dem Bereich des Audio-Schalls. Dabei sind verschiedene Frequenzen des hörbaren Audio-Schalls im allgemeinen räumlich unterschiedlich stark gebündelt. Abbildung 2 zeigt diese räumliche Verteilung der Schallabstrahlung in Abhängigkeit von der Schallfrequenz. Dargestellt sind Messergebnisse an einem Ultraschallsender mit einer Frequenz des Trägersignals von 127kHz und zwei verschiedenen Frequenzen des in der Luft demodulierten Audio-Signals. In Y-Richtung ist der gemessene dB-Wert der Leistung und in X-Richtung der Abstrahlwinkel in Grad angegeben. Der Winkel von 90 Grad entspricht in dieser Darstellung der Hauptrichtung der Schallabstrahlung (Achse des Schallkegels).

Bei der erfindungsgemäßen Vorrichtung wird nun verhindert, dass das intensive Ultraschall-Trägersignal das Ohr des Hörers direkt erreicht. Hierzu wird ein Reflektor (5) in einem Abstand vom Ultraschallsender (1) in den Ultraschall-Kegel (2) so eingebracht, dass der Schall in eine neue Richtung umlenkt wird. Abbildung 3 zeigt eine entsprechende Anordnung, wobei der Schallkegel des Ultraschall-Trägersignals (2) und der Schallkegel des Audio-Signals (3) dargestellt sind.

Die erfindungsgemäße Vorrichtung hat den Vorteil, dass das vom Reflektor (5) weitergeleitete Audiosignal (3) auf den Hörer (4) gebündelt werden kann. Dies geschieht vorzugsweise durch entsprechende Formgebung des Reflektors (5), der beispielsweise als konkave Fläche (Kalotte) ausgebildet ist. Damit kann auch bei beengten Raumverhältnissen (Fahrzeug) eine gute Bündelung des reflektierten Schalls (3) auf ein eng begrenztes Raumgebiet (Kopfbereich eines einzelnen Hörers) erreicht werden. Im Idealfall wird nur das Ohr des jeweiligen Hörers erreicht, um weitere Reflexionen am Kopf des Hörers möglichst zu vermeiden.

Durch die Reflexion ist zusätzlich der erforderliche Minimalabstand zur Erzeugung des demodulierten Audio-Signals (3) nicht als direkte, linear freie Distanz zwischen Ultraschallsender (1) und Hörer (4) notwendig, sondern kann durch entsprechende Schrägstellung des Reflektors (5) auch so abgewinkelt werden, dass ein evtl. nur geringer verfügbarer Einbauplatz ausreicht. In einer anderen Ausführungsform können auch mehrere Reflektoren (5) nacheinander gestellt sein und aufeinanderfolgend den Schall weiterleiten, so dass die erforderliche Wegstrecke durch Mehrfachreflexion erreicht wird (nicht abgebildet).

Ein besonderer Vorteil besteht in der Möglichkeit, das Audio-Signal (3) vom Ultraschall-Trägersignal (2) zu separieren.
Ist der Weg vom Ultraschallsender (1) zum Reflektor (5) genügend lang, um in der Luft das Audio-Signal (3) zu erzeugen, so wird das Ultraschall-Trägersignal (2) nicht mehr benötigt. Damit kann das (intensive) Ultraschall-Trägersignal abgeschwächt werden, so dass den Hörer (4) der Ultraschall nur noch stark reduziert oder überhaupt nicht mehr erreicht. Hierzu kann ein Mittel in den Schallkegel eingebracht werden, das das Ultraschall-Trägersignal (2) selektiv ausblendet bzw. abschwächt.

In der bevorzugten Ausführungsform ist der Reflektor (5) entsprechend so ausgestaltet, dass er selektive Reflexionseigenschaften aufweist: der Ultraschall (2) wird am Reflektor (5) aufgrund seiner hohen Frequenz durch Absorption deutlich in seiner Leistung reduziert, während der niederfrequente Audio-Schall (3) dagegen nahezu ungeschwächt reflektiert wird. Eine solche selektive Dämpfung am Reflektor (5) kann beispielsweise erreicht werden durch eine Ultraschall-absorbierende Beschichtung des Reflektors. Hierfür eignet sich z.B. feinporiges Material. Im einfachsten Fall kann dafür ein dünner Bespannstoff verwendet werden. Die Ultraschall-absorbierende Schicht kann dabei eine kleinere Fläche haben als die gesamte Reflektorfläche, falls der Ultraschall entsprechend eng gebündelt ist und somit nur einen Teil der Reflektorfläche trifft, während der Audio-Schallkegel u.U. etwas ausgedehnter ist.

Besonders eignet sich die erfindungsgemäße Vorrichtung für den Einsatz in Fahrzeugen. Abbildung 4 zeigt schematisch den Einbau des entsprechenden Reflektor-Systems in ein Fahrzeug. In diesem Ausführungsbeispiel ist der Ultraschallsender (1) in das Armaturenbrett (6) eingebaut. Damit ergeben sich gute Gestaltungsmöglichkeiten bzgl. der notwendigen Einbautiefe, die u.U. auch erforderliche Kühlungsvorrichtungen aufnehmen kann. Das in diesem Beispiel schräg nach oben abgestrahlte Ultraschall-Trägersignal (2) trifft auf den Reflektor (5), der hier im oberen Bereich der Windschutzscheibe (9) angebracht ist, beispielsweise im Übergangsbereich zwischen Windschutzscheibe und Dachhimmel (8) des Fahrzeugs oder als integrierter Teil des Dachhimmels (8). Durch die ultraschallabsorbierende Beschichtung des Reflektors (5) wird das Ultraschallträgersignal stark gedämpft, so dass praktisch nur der hörbare Audio-Schall (3) reflektiert wird. Die Oberflächenkrümmung des Reflektors (5) bewirkt zusätzlich eine Fokussierung des Audio-Schalls (3). Die Hauptrichtung der Reflexion ist so eingestellt, dass die reflektierten Audio-Signale (3) das Ohr des Hörers (4) erreichen. Eine entsprechende Justierung (z.B. zur individuellen Anpassung an die Körpergröße des Hörers oder bei Verstellen der Sitzhöhe) kann über Stellvorrichtungen am Reflektor (5) und/oder durch Veränderung der Abstrahlrichtung am Ultraschallsender (1) - hier im Armaturenbrett - erfolgen.

Grundsätzlich bietet das erfindungsgemäße Reflektor-System den Vorteil, dass alle Komponenten des Systems, die ein größeres Gewicht und ein entsprechendes Volumen aufweisen, in Bereichen des Fahrraums untergebracht werden können, die größeren Platz bieten. Der Reflektor selbst kann relativ dünn und aus einem leichten Material (z.B. Aluminium, Kunststoff usw.) gefertigt sein. Dies ist auch unter Sicherheitsaspekten ein Vorteil, da alle schwereren Komponenten (Ultraschallsender) durch entsprechende Integration in stabile und auch tiefer liegende Bereiche des Fahrzeugs im Falle eines Unfalls entsprechend abgeschirmt sind (Verringerung der Gefahr von Verletzungen im Kopfbereich).

In einer weiteren Ausführungsform (nicht dargestellt)kann das Reflektor-System durch eine Sicherheitsvorrichtung derart erweitert werden, dass für den Fall einer Annäherung eines Gegenstands oder einer Person an den Bereich hoher Ultraschallintensität (Ultraschall-Kegel zwischen Ultraschallsender und Reflektor) eine automatische Abschaltung bzw. Abschwächung des Ultraschallsignals erfolgt. Die Erkennung des Eindringens in den Ultraschall-Kegel kann in üblicher Weise durch Näherungsdetektoren nach dem Stand der Technik erfolgen, z.B. durch Infrarot- oder Ultraschalldetektoren.

Die beschriebene Vorrichtung zur gerichteten Audio-Abstrahlung basierend auf einem modulierten Ultraschall-Trägersignal zeichnet sich aus durch geringen Platzbedarf, hohe Bündelung des Audio-Schalls und Verringerung der Ultraschalleinstrahlung auf den Hörer. Es ist geeignet für den Einsatz in Fahrzeugen, wobei bei entsprechender Ausgestaltung auf den einzelnen Plätzen unterschiedliche Audio-Signale angeboten werden können, ohne dass sich akustische Überlagerungen ergeben.

## Patentansprüche

1. Vorrichtung zur gerichteten Beschallung eines Hörers (4) mit akustisch wahrnehmbarem Audio-Schall (3), wobei ein Ultraschallsender (1) ein amplitudenmoduliertes Utraschall-Trägersignal (2) mit hoher Intensität gebündelt abstrahlt, umfassend einen Reflektor (5), der den Audio-Schall (3) in Richtung auf den Hörer (4) reflektiert,
und umfassend ein Mittel welches zwischen Ultraschall-Sender (1) und Hörer (4) eingebracht ist, welches die Intensität des Ultraschall-Trägersignals (2) vor Erreichen des Hörers (4) stark verringert,
**dadurch gekennzeichnet,**
**dass** die Vorrichtung in ein Fahrzeug eingebracht ist, um die Insassen dieses Fahrzeuges zu beschallen,
wobei der Reflektor räumlich getrennt von denjenigen Komponenten der Vorrichtung, welche größeres Gewicht aufweisen, angebracht wird.

2. Vorrichtung nach Anspruch 1, **dadurch gekennzeichnet, dass** der Reflektor im oberen Bereich der Windschutzscheibe (9) angebracht ist, insbesondere im Übergangsbereich zwischen Windschutzscheibe und Dachhimmel des Fahrzeuges.

3. Vorrichtung nach Anspruch 1, **dadurch gekennzeichnet, dass** der Reflektor als integrierter Teil des Dachhimmels ausgeführt wird.

4. Vorrichtung nach einem der vorhergehenden Ansprüche, **dadurch gekennzeichnet, dass** diejenigen Komponenten der Vorrichtung, welche ein größeres Gewicht aufweisen, in Bereichen des Fahrraums untergebracht werden, die größeren Platz bieten.

5. Vorrichtung nach Anspruch 4, **dadurch gekennzeichnet, dass** als Platz bietende Bereiche tiefer liegende, stabile Bereiche des Fahrzeugs ausgewählt werden.

6. Vorrichtung nach einem der vorhergehenden Ansprüche, **dadurch gekennzeichnet, dass** das Mittel zur Verringerung der Intensität des Ultraschall-Trägersignals (2) durch den Reflektor (5) gebildet wird.

7. Vorrichtung nach einem der vorhergehenden Ansprüche, **dadurch gekennzeichnet, dass** die Oberfläche des Reflektors (5) eine Krümmung aufweist, dergestalt, dass der Audio-Schall (3) in Richtung auf den Hörer (4) fokussiert wird.

8. Vorrichtung nach der Anspruch 7, **dadurch gekennzeichnet, dass** das Mittel die Intensität des Ultraschall-Trägersignals durch Absorption verringert.

9. Vorrichtung nach Anspruch 8, **dadurch gekennzeichnet, dass** das Mittel als Schicht auf die reflektierende Oberfläche des Reflektors (5) aufgebracht ist.

10. Vorrichtung nach Anspruch 9, **dadurch gekennzeichnet, dass** die Schicht nur auf einem Teil der reflektierenden Oberfläche des Reflektors (5) angebracht ist.

11. Vorrichtung nach Anspruch 8, 9 oder 10, **dadurch gekennzeichnet, dass** das Mittel aus einem feinporigen Material, z.B. Stoff, besteht.

12. Vorrichtung nach einem der vorhergehenden Ansprüche, **dadurch gekennzeichnet, dass** Stell- bzw. Schwenkvorrichtungen vorhanden sind, mit denen der Ultraschallsender (1) und/oder der Reflektor (5) mechanisch verstellt werden kann, so dass sich die Richtung des Audio-Schalls (3) verändert.

13. Vorrichtung nach einem der vorhergehenden Ansprüche, **dadurch gekennzeichnet, dass** Detektoren vorhanden sind, die ein Eindringen eines Gegenstands oder einer Person in den Bereich zwischen Ultraschallsender (1) und Reflektor (5) erfassen und eine Verringerung der Intensität bzw. ein Abschalten des Ultraschall-Trägersignals (2) bewirken.

## Claims

1. Apparatus for directional sound generation to a listener (4) with acoustically perceptible audio sound (3), with an ultrasound transmitter (1) emitting an amplitude-modulated ultrasound carrier signal (2) as a high intensity beam, comprising a reflector (5) which reflects the audio sound (3) in the direction of the listener (4),
and having a means which is introduced between the ultrasound transmitter (1) and the listener (4) and greatly reduces the intensity of the ultrasound carrier signal (2) before it reaches the listener (4),
**characterized**
**in that** the apparatus is introduced into a vehicle in order to generate sound for the occupants of the vehicle,
with the reflector being physically separate from those components of the apparatus which are heavier.

2. Apparatus according to Claim 1, **characterized in that** the reflector is fitted in the upper area of the windscreen (9), in particular in the junction area between the windscreen and the roof of the vehicle.

3. Apparatus according to Claim 1, **characterized in that** the reflector is an integrated part of the roof.

4. Apparatus according to one of the preceding claims, **characterized in that** those components of the apparatus which are heavier are accommodated in areas of the cab which offer greater space.

5. Apparatus according to Claim 4, **characterized in that** relatively low, stable areas of the vehicle are chosen as areas which offer space.

6. Apparatus according to one of the preceding claims, **characterized in that** the means for reducing the intensity of the ultrasound carrier signal (2) is formed by the reflector (5).

7. Apparatus according to one of the preceding claims, **characterized in that** the surface of the reflector (5) is curved in such a shape that the audio sound (3) is focused in the direction of the listener (4).

8. Apparatus according to Claim 7, **characterized in that** the means reduces the intensity of the ultrasound carrier signal by absorption.

9. Apparatus according to Claim 8, **characterized in that** the means is fitted as a layer to the reflective surface of the reflector (5).

10. Apparatus according to Claim 9, **characterized in that** the layer is fitted to only a part of the reflective surface of the reflector (5).

11. Apparatus according to Claim 8, 9 or 10, **characterized in that** the means is composed of a fine-pore material, for example cloth.

12. Apparatus according to one of the preceding claims, **characterized in that** control and pivoting apparatuses are provided, by means of which the ultrasound transmitter (1) and/or the reflector (5) can be mechanically moved so that the direction of the audio sound (3) changes.

13. Apparatus according to one of the preceding claims, **characterized in that** detectors are provided which detect that an object or a person has entered the area between the ultrasound transmitter (1) and the reflector (5) and cause the intensity to be reduced, and/or the ultrasound carrier signal (2) to be switched off.

## Revendications

1. Dispositif de sonorisation directionnelle vers un auditeur (4) avec un son (3) perceptible acoustiquement, un émetteur à ultrasons (1) diffusant de façon concentrée un signal porteur ultrasonore (2) à haute intensité modulé en amplitude, comportant un réflecteur (5), lequel réfléchit le son (3) en direction de l'auditeur (4), et un moyen placé entre l'émetteur à ultrasons (1) et l'auditeur (4), lequel moyen diminue fortement l'intensité du signal porteur ultrasonore (2) avant que celui-ci atteigne l'auditeur (4), **caractérisé en ce que** le dispositif est installé dans un véhicule afin d'exposer les occupants dudit véhicule aux sons, le réflecteur étant installé de façon séparée dans l'espace des composants du dispositif présentant un poids plus important.

2. Dispositif selon la revendication 1, **caractérisé en ce que** le réflecteur est installé dans la zone supérieure du pare-brise (9), en particulier dans la zone de transition entre le pare-brise et l'habillage du toit du véhicule.

3. Dispositif selon la revendication 1, **caractérisé en ce que** le réflecteur est conformé en tant qu'élément intégré dans l'habillage du toit.

4. Dispositif selon l'une quelconque des revendications précédentes, **caractérisé en ce que** les composants du dispositif présentant un poids plus important sont installés dans des zones de l'habitacle qui offrent plus de place.

5. Dispositif selon la revendication 4, **caractérisé en ce que** des zones stables du véhicule situées plus bas sont choisies en tant que zones offrant de la place.

6. Dispositif selon l'une quelconque des revendications précédentes, **caractérisé en ce que** le moyen de diminuer l'intensité du signal porteur ultrasonore (2) est formé par le réflecteur (5).

7. Dispositif selon l'une quelconque des revendications précédentes, **caractérisé en ce que** la surface du réflecteur (5) présente une courbure, de telle sorte que le son (3) soit focalisé en direction de l'auditeur (4).

8. Dispositif selon la revendication 7, **caractérisé en ce que** le moyen diminue par absorption l'intensité du signal porteur ultrasonore (2).

9. Dispositif selon la revendication 8, **caractérisé en ce que** le moyen est appliqué en tant que couche sur la surface réfléchissante du réflecteur (5).

10. Dispositif selon la revendication 9, **caractérisé en ce que** la couche est appliquée uniquement sur une partie de la surface réfléchissante du réflecteur (5).

11. Dispositif selon la revendication 8, 9 ou 10, **caractérisé en ce que** le moyen est constitué d'un matériau à micropores, par exemple un tissu.

12. Dispositif selon l'une quelconque des revendications précédentes, **caractérisé en ce que** des dispositifs de réglage ou selon le cas de pivotement, au moyen desquels l'émetteur à ultrasons (1) et/ou le réflecteur (5) peut (peuvent) être réglé(s) mécaniquement, sont présents, de sorte que la direction du son (3) change.

13. Dispositif selon l'une quelconque des revendications précédentes, **caractérisé en ce que** des détecteurs, lesquels détectent une pénétration d'un objet ou d'une personne dans la zone entre l'émetteur à ultrasons (1) et le réflecteur (5) et provoquent une diminution de l'intensité ou selon le cas une coupure du signal porteur ultrasonore (2), sont présents.
